# EUROPÄISCHE PATENTSCHRIFT

(11) **EP 1 413 242 B1**
(45) Veröffentlichungstag und Bekanntmachung des Hinweises auf die Patenterteilung: **07.12.2005**
(21) Anmeldenummer: 03022373.9
(22) Anmeldetag: 06.10.2003
(51) Int. Cl.: A47L 15/50

(54) **Stapelbarer Geschirrkorb für Geschirrspülmaschinen**
Stackable basket for dish-washing machine
Panier de lave-vaisselle empilable

(30) Priorität: 25.10.2002 AT 16182002
(43) Veröffentlichungstag der Anmeldung: 28.04.2004
(73) Patentinhaber: FRIES PLANUNGS- UND MARKETINGGESELLSCHAFT m.b.H., 6832 Sulz (AT)
(72) Erfinder: Hieble, Albert, 6850 Dornbirn (AT)
(74) Vertreter: Hefel, Herbert

(56) Entgegenhaltungen:
- FR-A- 2 177 527
- GB-A- 1 101 494
- US-A- 3 482 707
- US-A- 5 934 486

## Beschreibung

Die Erfindung betrifft einen stapelbaren Geschirrkorb für Geschirrspülmaschinen mit einem durchbrochenen gitterartigen Boden und einer von vier Seitenwänden gebildeten umlaufenden Wand, wobei die Seitenwände jeweils einen oberen und einen unteren Abschnitt aufweisen, von denen der obere Abschnitt gegenüber dem unteren Abschnitt in Richtung zur Mitte des Geschirrkorbes versetzt ist.

Bekannt sind stapelbare Geschirrkörbe, bei denen ein oberer Geschirrkorb auf den Oberrand der umlaufenden Wand des unteren Geschirrkorbs abstellbar ist, wobei zwischen dem Boden des oberen Geschirrkorbs und dem Oberrand der umlaufenden Wand des unteren Geschirrkorbs Eingriffselemente vorgesehen sind, um ein Abrutschen des oberen Geschirrkorbs vom unteren Geschirrkorb zu vermeiden. Solche stapelbaren Geschirrkörbe mit einem durchbrochenen gitterartigen Boden und einer von vier Seitenwänden gebildeten umlaufenden Wand sind beispielsweise aus der US 3 482 707 A und FR 2 177 527 A bekannt. Die Seitenwände dieser Geschirrkörbe weisen jeweils einen unteren und einen oberen Abschnitt auf, wobei der obere Abschnitt gegenüber dem unteren Abschnitt in Richtung zur Mitte des Geschirrkorbes versetzt ist.

Ein Geschirrkorb gemäβ Oberbegriff des Anspruchs 1 ist aus GB 1 101 494 A bekannt.

In gastronomischen Betrieben eingesetzte Spülmaschinen werden mit Rücksicht auf das normalerweise begrenzte Platzangebot im Thekenbereich möglichst raumsparend konzipiert. Diese Maschinen sind daher meist mit bezogen auf ihre Höhe relativ kleinen herunterklappbaren Türen versehen. Solche Kleinspülmaschinen werden im Regelfall mit Universalspülkörben bestückt, die eine gemischte Bestückung der Geschirrkörbe mit Gläsern, Tassen, Besteckteilen und anderem Spülgut vorsehen. Im Regelfall werden pro Spülmaschine vom Hersteller zwei Geschirrkörbe als Grundausstattung beigestellt, wobei ein Korb für den jeweiligen Waschgang in Verwendung steht, während der zweite Korb während des Waschganges mit zwischenzeitlich anfallendem Spülgut bestückt wird. Um den Anforderungen des Spülens von gemischtem Spülgut gerecht zu werden, ist eine Gesamthöhe des Geschirrkorbes notwendig, die im Regelfall deutlich über der halben Einschubhöhe der Türöffnung von solchen Spülmaschinen liegt, insbesondere um das Spülgut vor dem Umfallen zu schützen. Es ist daher nicht möglich, beim Transport der Spülmaschine vom Hersteller über den Händler zum Endverbraucher beide mitgelieferten Geschirrkörbe im Innenraum der Maschine zu verstauen, so dass ein Korb meist separat mit der Maschine mit ausgeliefert werden muss. Ein solcher separat außerhalb des bereits belegten Spülmaschineninnenraums gelieferter Geschirrkorb muss zudem verpackt werden.

An Geschirrkörbe sind hohe Anforderungen hinsichtlich der Robustheit des gitterförmigen Bodens gestellt. Dieser Boden soll sich im beladenen Zustand, auch nach längerer Benutzung des Geschirrkorbes möglichst wenig durchbiegen, wobei der Geschirrkorb immer wieder den hohen Temperaturen beim Waschvorgang ausgesetzt ist. Dabei soll aber die Höhe der Bodenstege klein genug sein, um die zum Waschen des Geschirrs durch den Boden tretenden Wasserstrahlen, die teilweise schräg zur Bodenfläche einfallen, möglichst wenig abzuschatten. Weiters soll das Gewicht des Geschirrkorbes gering sein und die Kostengünstigkeit soll gegeben sein.

Aufgabe der Erfindung ist es, einen verbesserten Geschirrkorb der eingangs genannten Art bereitzustellen und erfindungsgemäß gelingt dies durch einen Geschirrkorb mit den Merkmalen des Patentanspruchs 1.

Bei erfindungsgemäßen Geschirrkörben wird somit die Stapelhöhe von mindestens zwei gestapelten Geschirrkörben verringert, wobei dennoch eine ausreichende Stabilität des Bodens gewährleistet bleibt.

Bei bestimmten Typen von Spülmaschinen, bei denen, wie oben ausgeführt, bisher der zweite mit ausgelieferte Korb separat transportiert werden musste, kann durch eine erfindungsgemäße Ausgestaltung der Geschirrkörbe eine gemeinsame Unterbringung beider Geschirrkörbe im ineinander gestapelten Zustand im Innenraum der Spülmaschine ermöglicht werden.

Auch ein Spülvorgang im gestapelten Zustand von zwei Geschirrkörben kann ermöglicht werden.

Weiters wird die Gesamtstapelhöhe von mehreren ineinander gestapelten Geschirrkörben deutlich verringert, so dass sich für Geschirrkorbhersteller Frachtkostenerspamisse ergeben. Beispielsweise können auf einer Palette durch eine erfindungsgemäße Ausbildung 25% mehr Geschirrkörbe als herkömmlich gelagert werden. Bei einer erfindungsgemäßen Ausbildung ergibt sich weiters eine gute Verriegelung der gestapelten Geschirrkörbe ineinander, so dass stabilitätsichemdes Verpackungsmaterial eingespart werden kann.

In einer zweckmäßigen Ausgestaltung der Erfindung können weiters Einsatzteile vorgesehen sein, die in die von den oberen Abschnitten der Seitenränder ausgehenden Schlitze eingesetzt werden können und als fakultativ verwendbare Längsteiler dienen, durch welche hohes und zur Instabilität neigendes Spülgut seitlich (zumindest einseitig) vor dem Umfallen geschützt werden kann.

Weitere Vorteile und Einzelheiten der Erfindung werden im folgenden anhand des in der beiliegenden Zeichnung dargestellten Ausführungsbeispiels der Erfindung erläutert. In der Zeichnung zeigen:
- Fig. 1: eine perspektivisch Darstellung eines erfindungsgemäßen Geschirrkorbs in einer Ansicht von schräg oben;
- Fig. 2: den Geschirrkorb von Fig. 1 in einer perspektivischen Ansicht von schräg unten;
- Fig. 3: eine Seitenansicht von zwei gestapelten erfindungsgemäßen Geschirrkörben, zur Hälfte im Schnitt;
- Fig. 4: und Fig. 5 perspektivische Darstellungen von Einsatzteilen und
- Fig. 6.: eine Fig. 1 entsprechende Darstellung mit eingesetzten Einsatzteilen.

Ein in den Fig. dargestellter erfindungsgemäßer Geschirrkorb aus Kunststoff besitzt einen durchbrochenen gitterartigen Boden 1 und eine von vier Seitenwänden 2 gebildete umlaufende Wand. Die gitterförmig sich kreuzenden Bodenstege 3, 4 bilden einen Auflagerost aus, dessen Oberseite die Auflageebene für das einzustellende Spülgut bildet. Der von den Bodenstegen 3, 4 gebildete Auflagerost soll einerseits eine ausreichende Stabilität, andererseits eine gute Durchlässigkeit für von unten eintretende Spülwasserstrahlen aufweisen, wobei Bodenstege 3 mit niedrigerer Höhe und Bodenstege 4 mit größerer Höhe vorgesehen sind. Grundsätzlich denkbar und möglich wäre es auch, dass an der Unterseite des Geschirrkorbes ein Mitnehmerkreuz für eine Transporteinrichtung von entsprechenden Durchlauf-Spülmaschinen ausgebildet ist, wobei separate Stege vorgesehen sein könnten oder das Mitnehmerkreuz von den Bodenstegen 4 ausgebildet werden könnte.

Die den Auflagerost für das einzustellende Geschirr bildenden Bodenstege 3, 4 werden von einem Rahmen umgeben, der von Rahmenstegen 5 gebildet wird, an welche die Bodenstege 3, 4 angebunden sind. Dieser von den Rahmenstegen 5 gebildete Rahmen ist über Befestigungsstege 6, 7 mit den Seitenwänden 2 verbunden, wobei die Befestigungsstege 6, 7 mit ihren Hauptebenen senkrecht zu den Seitenwänden 2 stehen.

Die Seitenwände 2 umfassen einen unteren Abschnitt 8 und einen oberen Abschnitt 9, die über einen Verbindungsabschnitt 10 miteinander verbunden sind. Der obere Abschnitt 9 ist gegenüber dem unteren Abschnitt 8 in Richtung zur Mitte des Geschirrkorbes versetzt, d. h. in Draufsicht gesehen liegt er weiter innen als der untere Abschnitt 8. Im gezeigten Ausführungsbeispiel ist der untere Abschnitt 8 vertikal ausgerichtet, während der obere Abschnitt 9 etwas nach außen geneigt ist. Der Verbindungsabschnitt 10 verläuft winkelig zur Vertikalen, wobei er mit der Vertikalen vorzugsweise einen Winkel 11 im Bereich zwischen 30° und 70° einschließt.

Im oberen Abschnitt 9 einer jeweiligen Seitenwand 2 sind vom Oberrand 12 der Seitenwand 2 ausgehende und abwärts verlaufende Schlitze 13 angeordnet, und zwar im gezeigten Ausführungsbeispiel jeweils drei vertikal ausgerichtete Schlitze pro Seitenwand. Auch weniger oder mehr solcher Schlitze könnten in den Seitenwänden vorgesehen sein, wobei vorzugsweise die Schlitze von gegenüberliegenden Seitenwänden spiegelbildlich angeordnet sind. Die Länge I der Schlitze 13 liegt bevorzugterweise in einem Bereich zwischen 10 und 30% der Höhe h des Geschirrkorbes. Im gezeigten Ausführungsbeispiel enden die Schlitze bei einem umlaufenden Horizontalsteg 14. Beidseitig der Schlitze 13 sind entlang der Ränder der Schlitze nach außen abstehende Verstärkungsstege 15 angebracht.

Die Befestigungsstege 6, 7 erstrecken sich günstigerweise mindestens über einen Großteil der Höhe des unteren Abschnitts 8. Im gezeigten Ausführungsbeispiel erstrecken sich diese Befestigungsstege 6, 7 über die gesamte Höhe des unteren Abschnitts 8 und über die Höhe des Verbindungsabschnitts 10, an welchem sie ebenfalls angebunden sind. Im gestapelten Zustand von zwei erfindungsgemäßen Geschirrkörben durchsetzen einige der Befestigungsstege die Schlitze 13, und zwar sind dies die in den Fig. mit dem Bezugszeichen 6 versehenen. Die anderen der Befestigungsstege, die in den Fig. mit dem Bezugszeichen 7 versehen sind, weisen Aussparungen 16 ihrer unteren Ränder auf (vgl. z. B. Fig. 3), wobei sich im Schnitt entsprechend Fig. 3 eine vom Befestigungssteg 7 zusammen mit dem unteren Abschnitt 8 der Seitenwand 2 gebildete U-Form ergibt. In diese Aussparungen 16 ragen im gestapelten Zustand von zwei erfindungsgemäßen Geschirrkörben die oberen Abschnitte 9 der Seitenwände 2.

Vorteilhafterweise wechseln Befestigungsstege 6 ohne Aussparungen, die im gestapelten Zustand der Geschirrkörbe die Schlitze 13 durchsetzen und Befestigungsstege 7 mit Aussparungen 16, in die die oberen Abschnitte 9 der Seitenwände 2 ragen, einander ab. Pro Längswand sind bevorzutgerweise mindestens drei Befestigungsstege 6, 7 vorgesehen sind. Besonders bevorzugt ist eine Anordnung von mindestens fünf Befestigungsstegen 6, 7 pro Seitenwand 2.

Oberhalb der Verbindungsabschnitte 10 sind an den Außenseiten der oberen Abschnitte 9 der Seitenwände 2 nach außen abstehende Verstärkungsstege 17 angeordnet, die im gezeigten Ausführungsbeispiel mit den Befestigungsstegen 6, 7 fluchten, d. h. direkt oberhalb derselben ohne seitlichen Versatz angeordnet sind. Im Bereich zwischen Befestigungsstegen 17 bzw. zwischen Befestigungsstegen 17 und Schlitzen 13 weisen die Seitenwände 2 fensterartige Durchbrechungen 18 auf.

Die die Befestigungsstege 6 fortsetzenden Verstärkungsstege 17 enden nach oben am Horizontalsteg 14, während die die Befestigungsstege 7 nach oben fortsetzenden Verstärkungsstege 17 unterhalb und oberhalb der Horizontalstege 14 liegende Abschnitte umfassen.

Da im gestapelten Zustand von zwei erfindungsgemäßen Geschirrkörben der untere Abschnitt 8 der Seitenwand 2 des oberen Geschirrkorbs den oberen Abschnitt 9 der Seitenwand 2 des unteren Geschirrkorbs überlappt, d. h. der untere Abschnitt 8 erstreckt sich außerhalb des oberen Abschnitts 9 bis unter den Oberrand 12 desselben, ist die Gesamthöhe von zwei gestapelten Geschirrkörben geringer als die Summe der Höhen h der einzelnen Körbe. Bevorzugterweise beträgt der Überlapp d (vgl. Fig. 3) mindestens 10% der Höhe h eines Geschirrkorbes.

Um hohe Geschirrteile gegen ein Umfallen zu sichern, können in die Schlitze 13 wahlweise Einsatzteile 19, 20 eingesetzt werden, wie dies in Fig. 6 anhand von Einsatzteilen 19 dargestellt ist. Die Einsatzteile 19 besitzen seitlich abstehende, in die Schlitze 13 einführbare Fortsätze 21, eine Verbindungswand 22 und von dieser nach unten abstehende Stützfüße 23, die an ihren unteren Rändern Nuten 24 zur Aufnahme der Oberkanten von Bodenstegen 3, 4 aufweisen. Die Einsatzteile 20 werden von Drahtteilen gebildet, wobei die Seitenränder eines Oberdrahtes 25 in die Schlitze 13 einführbar sind und ein Unterdraht 26 mit dem Oberdraht über Steher 27 verbunden ist. Am Unterdraht 26 sind U-förmige Teile 28 zur Aufnahme der Oberränder von Bodenstegen 3, 4 angebracht.

### Legende

### zu den Hinweisziffern:

- 1: Boden
- 2: Seitenwand
- 3: Bodensteg
- 4: Bodensteg
- 5: Rahmensteg
- 6: Befestigungssteg
- 7: Befestigungssteg
- 8: unterer Abschnitt
- 9: oberer Abschnitt
- 10: Verbindungsabschnitt
- 11: Winkel
- 12: Oberrand
- 13: Schlitz
- 14: Horizontalsteg
- 15: Verstärkungssteg
- 16: Aussparung
- 17: Verstärkungssteg
- 18: Durchbrechung
- 19: Einsatzteil
- 20: Einsatzteil
- 21: Fortsatz
- 22: Wand
- 23: Stützfuß
- 24: Nut
- 25: Oberdraht
- 26: Unterdraht
- 27: Steher
- 28: Teil

## Patentansprüche

1. Stapelbarer Geschirrkorb für Geschirrspülmaschinen mit einem durchbrochenen gitterartigen Boden (1) und einer von vier Seitenwänden (2) gebildeten umlaufenden Wand, wobei die Seitenwände (2) jeweils einen oberen und einen unteren Abschnitt (9, 8) aufweisen, von denen der obere Abschnitt (9) gegenüber dem unteren Abschnitt (8) in Richtung zur Mitte des Geschirrkorbes versetzt ist, **dadurch gekennzeichnet, dass** vom Oberrand (12) des oberen Abschnitts (9) einer jeweiligen Seitenwand (2) mindestens ein abwärts verlaufender Schlitz (13) ausgeht, vorzugsweise mindestens zwei in horizontaler Richtung voneinander beabstandete abwärts verlaufende Schlitze (13) ausgehen, wobei im gestapelten Zustand von zwei Geschirrkörben der untere Abschnitt (8) des oberen Geschirrkorbes den oberen Abschnitt (9) des unteren Geschirrkorbes zumindest teilweise überlappt und zumindest ein Teil der Schlitze (13) in den oberen Abschnitten (9) der Seitenwände (2) des unteren Geschirrkorbs von Befestigungsstegen (6, 7) durchsetzt werden, welche die unteren Abschnitte (8) der Seitenwände (2) mit dem gitterartigen Boden (1) verbinden.

2. Geschirrkorb nach Anspruch 1 **dadurch gekennzeichnet, dass** der gitterartige Boden (1) einen Auflagerost bildende Bodenstege (3, 4) aufweist, die von einem von Rahmenstegen (5) gebildeten Rahmen umgeben sind, wobei die Befestigungsstege (6, 7) den Rahmen mit den Seitenwänden (2) verbinden.

3. Geschirrkorb nach Anspruch 1 oder Anspruch 2, **dadurch gekennzeichnet, dass** sich die Befestigungsstege (6, 7) über die Auflageebene des gitterförmigen Bodens (1) nach oben erstrecken, wobei sie sich bevorzugterweise zumindest über einen Großteil der Höhe des unteren Abschnitts (8) der Seitenwand (2) erstrecken.

4. Geschirrkorb nach Anspruch 3, **dadurch gekennzeichnet, dass** pro Seitenwand (2) mindestens drei Befestigungsstege (6, 7) vorgesehen sind, wobei in einem Teil der Befestigungsstege von den unteren Rändern der Befestigungsstege (7) ausgehende Aussparungen (16) vorgesehen sind und im gestapelten Zustand von zwei Geschirrkörben die oberen Abschnitte (9) der Seitenwände (2) des unteren Geschirrkorbs in die Aussparungen (16) der Befestigungsstege (7) des oberen Geschirrkorbs ragen.

5. Geschirrkorb nach einem der Ansprüche 1 bis 4, **dadurch gekennzeichnet, dass** zwischen dem unteren und dem oberen Abschnitt (8, 9) einer jeweiligen Seitenwand (2) ein Verbindungsabschnitt (10) vorgesehen ist, der winkelig zur Vertikalen verläuft, vorzugsweise mit der Vertikalen einen Winkel (11) zwischen 30° und 70° einschließt.

6. Geschirrkorb nach Anspruch 5, **dadurch gekennzeichnet, dass** oberhalb der Verbindungsabschnitte (10) an den Außenseiten der oberen Abschnitte (9) nach außen abstehende Verstärkungsstege (17) angeordnet sind, die vorzugsweise mit den Befestigungsstegen (6, 7) fluchten.

7. Geschirrkorb nach einem der Ansprüche 1 bis 6, **dadurch gekennzeichnet, dass** beidseitig der Schlitze (13) an den Außenseiten der oberen Abschnitte (9) der Seitenwände (2) jeweils parallel zu den Schlitzen (13) und neben diesen verlaufende nach außen abstehende Verstärkungsstege (15) angeordnet sind.

8. Geschirrkorb nach einem der Ansprüche 1 bis 7, **dadurch gekennzeichnet, dass** an den Außenseiten der oberen Abschnitte (9) der Seitenwände (2) nach außen abstehende Horizontalstege (14) angeordnet sind, die vorzugsweise die umlaufende Wand des Geschirrkorbes vollständig umgeben.

9. Geschirrkorb nach einem der Ansprüche 1 bis 8, **dadurch gekennzeichnet, dass** die Überlappung zwischen den oberen Abschnitten (9) der Seitenwände (2) des unteren Geschirrkorbs und den unteren Abschnitten (8) der Seitenwände (2) des oberen Geschirrkorbs im gestapelten Zustand von zwei Geschirrkörben mindesten 10% der Höhe (h) des Geschirrkorbs beträgt.

10. Geschirrkorb nach einem der Ansprüche 1 bis 9, **dadurch gekennzeichnet, dass** er aus Kunststoff besteht.

11. Geschirrkorb nach einem der Ansprüche 1 bis 10, **dadurch gekennzeichnet, dass** mindestens ein in zwei gegenüberliegende Schlitze (13) von gegenüberliegenden Seitenwänden (2) einsetzbares und sich zwischen den beiden Seitenwänden (2) als Längsteiler des Geschirrkorbes erstreckendes Einsatzteil (19, 20) vorgesehen ist.

12. Geschirrkorb nach einem der Ansprüche 1 bis 11, **dadurch gekennzeichnet, dass** die vom Oberrand (12) der Seitenwände (2) ausgehenden Schlitze (13) vertikal ausgerichtet sind.

## Claims

1. A stackable dishes basket for dishwashing machines, having an open-worked, lattice-like base (1) and a circumferential wall formed of four lateral walls (2), wherein the lateral walls (2) each have an upper and a lower portion (9, 8), of which the upper portion (9) is, in relation to the lower portion (8), displaced in the direction of the centre of the dishes basket, **characterised in that** at least one downwards-running slot (13) issues from the upper edge (12) of the upper portion (9) of a respective lateral wall (2), preferably at least two slots (13) which run downwards spaced apart from one another in the horizontal direction, wherein in the stacked state of two dishes baskets, the lower portion (8) of the upper dishes basket at least partially overlaps the upper portion (9) of the lower dishes basket and securing bars (6, 7) pass through at least some of the slots (13) in the upper portions (9) of the lateral walls (2) of the lower dishes basket, which securing bars (6, 7) connect the lower portions (8) of the lateral walls (2) to the lattice-like base (1).

2. A dishes basket according to claim 1, **characterised in that** the lattice-like base (1) has base bars (3, 4) forming a supporting grate, which base bars (3, 4) are surrounded by a frame formed of frame bars (5), wherein the securing bars (6, 7) connect the frame to the lateral walls (2).

3. A dishes basket according to claim 1 or claim 2, **characterised in that** the securing bars (6, 7) extend upwards beyond the supporting plane of the lattice-shaped base (1), wherein they preferably extend over at least the majority of the height of the lower portion (8) of the lateral wall (2).

4. A dishes basket according to claim 3, **characterised in that** at least three securing bars (6, 7) per lateral wall (2) are provided, wherein recesses (16) issuing from the lower edges of the securing bars (7) are provided in some of the securing bars and the upper portions (9) of the lateral walls (2) of the lower dishes basket project into the recesses (16) of the securing bars (7) of the upper dishes basket in the stacked state of two dishes baskets.

5. A dishes basket according to any one of claims 1 to 4, **characterised in that** a connecting portion (10) is provided between the lower and the upper portion (8, 9) of a respective lateral wall (2), which connecting portion (10) runs at an angle to the vertical, preferably forms an angle (11) between 30° and 70° with the vertical.

6. A dishes basket according to claim 5, **characterised in that** above the connecting portions (10), outwardly-projecting reinforcing bars (17) are arranged at the outer sides of the upper portions (9), which reinforcing bars (17) are preferably aligned with the securing bars (6, 7).

7. A dishes basket according to any one of claims 1 to 6, **characterised in that** on both sides of the slots (13), in each case outwardly-projecting reinforcing bars (15) are arranged at the outer sides of the upper portions (9) of the lateral walls (2) so as to extend parallel to the slots (13) and alongside the latter.

8. A dishes basket according to any one of claims 1 to 7, **characterised in that** outwardly-projecting horizontal bars (14) are arranged at the outer sides of the upper portions (9) of the lateral walls (2), which horizontal bars (14) preferably completely surround the circumferential wall of the dishes basket.

9. A dishes basket according to any one of claims 1 to 8, **characterised in that** the overlap between the upper portions (9) of the lateral walls (2) of the lower dishes basket and the lower portions (8) of the lateral walls (2) of the upper dishes basket is in the stacked state of two dishes baskets at least 10% of the height (h) of the dishes basket.

10. A dishes basket according to any one of claims 1 to 9, **characterised in that** it is composed of plastics material.

11. A dishes basket according to any one of claims 1 to 10, **characterised in that** at least one insert (19, 20) which is insertable in two facing slots (13) of facing lateral walls (2) and which extends between the two lateral walls (2) as a longitudinal divider of the dishes basket is provided.

12. A dishes basket according to any one of claims 1 to 11, **characterised in that** the slots (13) issuing from the upper edge (12) of the lateral walls (2) are vertically aligned.

## Revendications

1. Panier à vaisselle empilable pour des lave-vaisselle, comportant un fond (1) évidé à la manière d'une grille et une paroi périphérique formée par quatre parois latérales (2), chacune des parois latérales (2) étant munie d'une portion (8, 9) respectivement supérieure et inférieure dont la portion supérieure (9) est décalée vers le centre du panier à vaisselle par rapport à la portion inférieure (8),
**caractérisé en ce qu'**
au moins une fente (13) dirigée vers le bas, part du bord supérieur (12) de la portion supérieure (9) d'une paroi latérale (2) donnée, ou de préférence au moins deux fentes (13) dirigées vers le bas et écartées l'une de l'autre en direction horizontale, la portion inférieure (8) du panier à vaisselle supérieur recouvrant au moins en partie la portion supérieure (9) du panier inférieur quand deux paniers à vaisselle sont empilés et au moins une partie des fentes (13) dans les portions supérieures (9) des parois latérales (2) du panier inférieur est parcourue par des nervures de fixation (6, 7) qui relient les portions inférieures (8) des parois latérales (2) au fond (1) en grille.

2. Panier à vaisselle selon la revendication 1,
**caractérisé en ce que**
le fond (1) en grille comporte des nervures de fond (3, 4) qui forment un grillage d'appui et qui sont entourées d'un cadre formé par des nervures de cadre (5), le cadre étant relié aux parois latérales (2) par les nervures de fixation (6, 7).

3. Panier à vaisselle selon la revendication 1 ou 2,
**caractérisé en ce que**
les nervures de fixation (6, 7) s'étendent vers le haut au-dessus du plan d'appui du fond (1) en grille, et de préférence s'étendent sur au moins une grande partie de la hauteur de la portion inférieure (8) de la paroi latérale (2).

4. Panier à vaisselle selon la revendication 3,
**caractérisé en ce qu'**
au moins trois nervures de fixation (6, 7) sont prévues pour chaque paroi latérale (2), avec des creux (16) qui partent des bords inférieurs des nervures de fixation (7) prévus dans une partie des nervures de fixation et, lorsque deux paniers à vaisselle sont empilés, les portions supérieures (9) des parois latérales (2) du panier inférieur dépassent dans les creux (16) des nervures de fixation (7) du panier supérieur.

5. Panier à vaisselle selon l'une des revendications 1 à 4,
**caractérisé en ce qu'**
une portion de liaison (10) qui fait un angle par rapport à la verticale, de préférence un angle (11) compris entre 30° et 70° par rapport à la verticale, est prévue entre la portion inférieure (8) et la portion supérieure (9) d'une paroi latérale (2) donnée.

6. Panier à vaisselle selon la revendication 5,
**caractérisé en ce que**
des nervures de renforcement (17) en saillie vers l'extérieur sont prévues au-dessus des portions de liaison (10) sur les côtés extérieurs des portions supérieures (9) et sont de préférence alignées avec les nervures de fixation (6, 7).

7. Panier à vaisselle selon l'une des revendications 1 à 6,
**caractérisé en ce que**
des nervures de renforcement (15), chacune parallèle aux fentes (13) et en saillie vers l'extérieur à côté de ces fentes, sont disposées de chaque côté des fentes (13) sur les côtés extérieurs des portions supérieures (9) des parois latérales (2).

8. Panier à vaisselle selon l'une des revendications 1 à 7,
**caractérisé en ce que**
des nervures horizontales (14) en saillie vers l'extérieur sont disposées sur les côtés extérieurs des portions supérieures (9) des parois latérales (2) et entourent de préférence complètement la paroi périphérique du panier à vaisselle.

9. Panier à vaisselle selon l'une des revendications 1 à 8,
**caractérisé en ce que**
le recouvrement, obtenu par les portions supérieures (9) des parois latérales (2) du panier inférieur et par les portions inférieures (8) des parois latérales (2) du panier supérieur, représente au moins 10 % de la hauteur (h) du panier quand deux paniers à vaisselle sont empilés.

10. Panier à vaisselle selon l'une des revendications 1 à 9,
**caractérisé en ce qu'**
il est en matière plastique.

11. Panier à vaisselle selon l'une des revendications 1 à 10,
**caractérisé en ce qu'**
au moins une pièce à insérer (19, 20) peut être insérée dans deux fentes (13) opposées de parois latérales (2) opposées et s'étend entre les deux parois latérales (2) sous forme de division longitudinale du panier à vaisselle.

12. Panier à vaisselle selon l'une des revendications 1 à 11,
**caractérisé en ce que**
les fentes (13) qui partent du bord supérieur (12) des parois latérales (2) sont orientées verticalement.
